# EUROPÄISCHE PATENTSCHRIFT

(11) **EP 0 866 205 B1**
(45) Veröffentlichungstag und Bekanntmachung des Hinweises auf die Patenterteilung: **22.08.2001**
(21) Anmeldenummer: 98104751.7
(22) Anmeldetag: 17.03.1998
(51) Int. Cl.: E06B 9/174, F16B 2/22

(54) **Vorrichtung zum Befestigen von Sonnen- oder Blickschutzeinrichtungen**
Device for fastening means for protection against sun or sight
Dispositif pour fixer des installations de protection solaire ou visuelle

(30) Priorität: 22.03.1997 DE 19712117
(43) Veröffentlichungstag der Anmeldung: 23.09.1998
(73) Patentinhaber: Iversen, Hans, 8900 Randers (DK)
(72) Erfinder: Iversen, Hans, 8900 Randers (DK)
(74) Vertreter: Schupfner, Gerhard D., Dr. Dipl.-Chem.

(56) Entgegenhaltungen:
- EP-A- 0 669 470
- DE-U- 8 325 110
- FR-A- 2 276 493
- GB-A- 2 233 026
- US-A- 3 994 050

## Beschreibung

Die Erfindung bezieht sich auf eine Vorrichtung zum Befestigen von Sonnen- oder Blickschutzeinrichtungen an Holmen von Fenstern, Türen odgl., die als Klemmschuh auf eine Leiste eines Holmes aufklemmbar ist und die aus über eine Schulter miteinander verbundenen Klemmflanschen besteht, deren freie Enden so gegeneinander federn, daß diese vor der Montage auf einem Abstand gehalten sind, der kleiner ist als der Abstand der Leistenseitenflächen, gegen die die Klemmflansche zu drücken sind, und deren freie Enden beim Aufstecken des Klemmschuhes auf die Leiste auseinander gespreizt werden unter Ausbildung einer dem Spreizen entgegenwirkenden Schließkraft, wobei einer der Klemmflansche mit einem Befestigungsteil zusammenwirkt, wobei das Befestigungsteil einerseits und die Schulter mit den Klemmflanschen andererseits aus getrennten Materialstücken bestehen und wobei der mit dem Befestigungsteil zusammenwirkende Klemmflansch derart in Richtung auf das an der Leiste anliegende Befestigungsteil abgebogen und gegen eine Nut des Befestigungsteil setzbar ist, daß der Klemmflansch im montierten Zustand das Befestigungsteil gegen die Leiste drückt.

Eine derartige Vorrichtung nach Art einer Wäscheklammer beschreibt die GB-A-2233026. Mit ihr kann man beispielsweise ein Blatt an einer Schiene festgeklemmen, die auch der Holm eines Fensters sein könnte. Die Wäscheklammer ist in der Breite so voluminös, daß sie bestenfalls an einem geöffneten Fenster verwendbar ist. An einem geschlossenen Fenster ist sie nicht einsetzbar. Dies ist aber eine unabdingbare Voraussetzung für die Anbringung einer Sonnen- oder Blickschutzeinrichtung.

Es werden im Hausbau heute immer häufiger Kunststoffenster und -türen verwendet. Diese Kunststoffenster und -türen habe neben vielen Vorteilen den Nachteil, daß man an ihnen Halterungen für Jalousien, Rollos odgl. nicht durch Anschrauben anbringen kann, wie es früher bei Holzfenstern und Holztüren üblich war. Die Jalousien, Rollos odgl. müssen an Kunststoffenster und -türen angeklemmt werden.

Die DE 83 25 110.3 Ul beschreibt eine auf Fensterscheiben aufklemmbare U-förmige Halterung für Sonnenschutzfolien an Kurbel-, Schiebe- oder Schwenkfenstern, die aus über eine Schulter miteinander verbundenen Klemmflanschen besteht, deren freie Enden so gegeneinander federn, daß diese vor der Montage auf einem Abstand gehalten sind, der kleiner ist als der Abstand des Fensterglases, gegen das die Klemmflansche zu drücken sind. Die freien Enden der Klemmflansche werden beim Aufstecken des Klemmschuhes auf das Fensterglas auseinander gespreizt unter Ausbildung einer, dem Spreizen entgegenwirkende Schließkraft. Der eine Klemmflansch ist mit vom Fenster wegweisenden Klemmvorrichtungen versehen, an die die Sonnenschutzfolien anklemmbar sind. Derartige einteilige Halterungen haben den Nachteil, daß sie zum Abrutschen neigen.

Es ist Aufgabe der Erfindung, eine Vorrichtung zum Befestigen von Sonnen- oder Blickschutzeinrichtungen an Holmen von Fenstern, Türen odgl. zu schaffen, die einfach und schnell montierbar ist, die. an der Leiste des Holmes sicher festsitzt und die das Anbringen von allen gängigen Halterungen ermöglicht.

Die gestellte Aufgabe ist bei einer Vorrichtung der eingangs erwähnten Art erfindungsgemäß dadurch gekennzeichnet, daß das plattenförmige Befestigungsteil zwei parallele Schlitze aufweist, die sich in seiner Längsrichtung erstrecken, und daß an den Schlitzen Befestigungsglieder von Halterungen von Sonnen-oder Blickschutzeinrichtungen festlegbar sind.

Das Befestigungsteil wird an die Leiste des Fensters angelegt. Danach wird der Klemmschuh über die Leiste und das Befestigungsteil geschoben. An dem Befestigungsteil können dann unmittelbar Sonnen- oder Blickschutzvorrichtungen angebracht werden.

Nach einer weiteren Ausgestaltung der Erfindung ist vorgesehen, daß die Ränder der Schlitze auf der zur Leiste gewandten Seite gegenüber der vollen Materialstärke des Befestigungsteiles so vertieft sind, daß in das Schlitzumfeld Kontermuttern einlaßbar sind. Die Kontermuttern verschwinden damit in dem Befestigungsteil und sind gegen ein unbeabsichtigtes Verdrehen festgelegt.

Nicht alle Hersteller von Halterungen verwenden gleiche Abstände und gegenseitige Stellungen der Befestigungsschrauben. Um hier eine Anpassung möglich zu machen, ist nach einer weiteren Ausgestaltung der Erfindung vorgesehen, daß die Gewinde der Kontermuttern exzentrisch zu ihren Schlüsselflächen angeordnet sind. Durch ein Umstellen der Kontermuttern in den Schlitzen lassen sich so Unterschiede in den Dimensionen ausgleichen. Damit ist ein Universalträger für alle Halterungen geschaffen.

Nach einer weiteren Ausgestaltung der Erfindung ist vorgesehen, daß das Befestigungsteil an seiner Oberseite mit einem über die Leiste legbaren Ausleger versehen ist. Das Befestigungsteil ist damit gegen ein Abrutschen nach unten gesichert und leicht in der richtigen Höhe setzbar.

Nach einer weiteren Ausgestaltung der Erfindung ist vorgesehen, daß die zur Leiste gelegenen Seiten des Befestigungsteiles bereichsweise mit rutschhemmendem Material versehen sind. So läßt sich die Haftfestigkeit des Befestigungsteiles an der Leiste weiter erhöhen.

Nach einer weiteren Ausgestaltung der Erfindung ist das rutschhemmende Material jeweils an den freien Oberbereichen des Befestigungsteiles vorgesehen.

Nach einer weiteren Ausgestaltung der Erfindung ist vorgesehen, daß das rutschhemmende Material gummiartig ist. Es kann sich dabei um Kunstgummi oder Naturgummi handeln und soll sich mit dem Kunststoff des Fensters oder der Tür vertragen.

Nach einer weiteren Ausgestaltung der Erfindung ist vorgesehen, daß das rutschhemmende Material selbstklebend ist. Damit wird die Haftfähigkeit deutlicher erhöht.

Nach einer weiteren Ausgestaltung der Erfindung ist vorgesehen, daß das zum Befestigen am Befestigungsteil vorgesehene Ende des einen Klemmflansches an seinen Schmalseiten mit vorstehenden Augen versehen ist, die im montierten Zustand gegen die Enden der als Quernut ausgebildeten Nut drücken.

Nach einer weiteren Ausgestaltung der Erfindung ist vorgesehen, daß die Enden der Quernut quer zu dieser ausgeweitet sind. Damit wird eine Richtungskorrektur des Befestigungsteiles derart möglich, das dieses immer genau vertikal auf dem Holm sitzen kann.

Die Erfindung wird anhand der Zeichnungen näher erläutert. Es zeigen:
Fig. 1 einen auf Holme von Fenstern, Türen odgl., aufsteckbare Klemmschuhvorrichtung zum Befestigen von Sonnen- oder Blickschutzeinrichtungen; die Klemmschuhvorrichtung besteht aus einem im Querschnitt etwa U-förmig ausgebildeten Klemmschuh mit auf Abstand angeordneten Klemmflanschen, die über eine Schulter federnd miteinander verbunden sind, wobei der eine Klemmflansch mit einem Befestigungsteil für Halterungen der Sonnen- oder Blickschutzeinrichtungen zusammenwirkt; Klemmschuh und Befestigungsteil sind getrennte Werkstücke, die bei der Montage zusammengefügt werden; an das Befestigungsteil ist eine Halterung für eine Kunststoffjalousie angesetzt,
Fig. 2 die beiden Teile der Vorrichtung getrennt nebeneinander,
Fig. 3 die beiden Teile nach Fig. 2 zusammengesteckt,
Fig. 4a das Befestigungsteil von der Vorderseite her gesehen,
Fig. 4b und 4c das Befestigungsteil von der Rückseite her gesehen, wobei Befestigungsschrauben der Halterung durch Schlitze des Befestigungsteiles greifen und mit Kontermuttern verschraubt sind, deren Schlüsselflächen verschiedene Abstände der Bohrungsmitte haben und deren Gewindebohrungen exzentrisch angeordnet sind.

Die Vorrichtung nach den Fig. 1 bis 4 zeigt einen Klemmschuh 31 zum Anklemmen an eine Leiste 11 an der Oberseite des Holmes 8 eines Fensters oder einer Tür. Der Klemmschuh 31 hat eine im Querschnitt hakenförmige Gestalt und besteht aus zwei Klemmflanschen 33 und 35, die über eine Schulter 37 federnd verbunden sind. Der Klemmflansch 35 wirkt mit einem an die Leiste 11 anlegbaren Befestigungsteil 35a zusammen. Der Klemmschuh 31 und das Befestigungsteil 35a sind getrennt voneinander gefertigte Bauteile. Es wäre natürlich auch möglich, die Teile 31 und 35a so zu spritzen, daß sie zunächst über eine leicht zerreißbare Filmverbindung verbunden sind und erst bei der Montage getrennt werden.

Der Klemmschuh 31 mit seinen Klemmflanschen 33 und 35 und der diese verbindenden Schulter 37 besteht aus einem durchgehenden Materialstück. Es kann ein Blechformteil aus einem federfähigen Blechmaterial sein oder aus Kunststoff bestehen. Damit ist der Klemmschuh 31 ein einfaches Blech- oder Spritzteil. Dieser Klemmschuh 31 wirkt mit einem Befestigungsteil 35a zusammen, mit dem er zusammensteckbar ist.

Im montierten Zustand reicht der eine Klemmflansch 33 mit seinem freien Ende 33a etwa bis in den Grund 8a eines Holmfalzes 8b. Der Klemmflansch 35 ist so gebogen, daß sein freies Ende 35b ( Fig. 2 ) auf die Leiste des Holmes 8 zuweist und in einen Querschlitz 22 (Fig.3) des Befestigungsteiles 35a einführbar ist. Wichtig ist bei dem Ausführungsbeispiel, daß die Schulter 37 die Klemmflansche 33 und 35 federnd verbindet und zueinander hält, wobei der Abstand (a) der freien Enden 33a und 35b der Klemmflansche 33 und 35 unmontiert kleiner ist als der Abstand (b) der Seitenflächen 10 der Leiste 11 des Holmes 8. Die Schulter 37 soll die Klemmflansche 33,35 so federnd halten, daß die Klemmflansche 33,35 beim Aufstecken des Klemmschuhes 1 auf die Leiste 11 des Holmes 8 nur gegen den Widerstand einer Schließkraft auseinander gespreizt werden können und die sich beim Auseinanderspreizen ausbildende Schließkraft die Klemmflansche 33 und 35 mit dem Befestigungsteil 35a gegen die Leiste 11 preßt. Das Befestigungsteil 35a sitzt dann zwischen dem freien Ende 35b des Klemmflansches 35 und der Leistenseitenflächen 10 der Leiste 11.

Aus Fig. 2 ist zu erkennen, daß das freie Ende 35b des Klemmflansches 35 an den äußeren Schmalseiten 23 mit vorstehenden Augen 24 versehen ist. Wenn der Klemmflansch 35 mit seinem Ende 35b in die Quernut 22 eingeführt ist, dann drücken die Augen 24 gegen die Längsenden 25 der Quernut 22 (Fig.4a). Die Längsenden 25 sind quer zur Quernut 22 zu Endnuten 26 aufgeweitet. Dies hat zur Folge, daß sich das freie Ende 35b des Klemmflansches 35 in der Quernut 22 etwas versetzen kann. Auch wenn der Klemmschuh 31 nicht exakt auf der Leiste 11 des Holmes 8 sitzt, kann das Befestigungsteil 35a auf dem Holm genau vertikal ausgerichtet festgelegt werden.

Um eine gute Haftung der Vorrichtung auf dem Holm 8 zu erhalten, ist im oberen Bereich des Befestigungsteiles 35a ein rutschhemmendes Material in Form eines Plättchens 12 angebracht. Das rutschhemmende Material kann Naturgummi, Kunstgummi, eine selbstklebende Platte oder ein anderes geeignetes Material sein.

Das Befestigungsteil 35a ist ein selbstständiges Kunststoffspritzteil; es ist mit zwei parallelen Langschlitzen 16 versehen, die in seiner Längsrichtung verlaufen. Diese Langschlitze 16 haben einen gegenseitigen Abstand, der etwa dem Versatz von Befestigungsschrauben 17 der Halterungen 9 von Sonnen- oder Blickschutzeinrichtungen entspricht. Bei den im Handel zu erwerbenden Halterungen 9 haben die Befestigungsschrauben 17 leider keine genormten Abstände und gegenseitige Stellungen. Um den Klemmschuh 1 dennoch universell einsetzbar zu machen, haben die Schlitze 16 eine größere Breite als es für die Befestigungsschrauben 17 notwendig wäre. Die Schlitzbreite ist so bemessen, daß die Toleranz ausreicht, allen gängigen Abweichungen gerecht zu werden. Wenn die Befestigungsschrauben 17 aller gängigen Halterungen 9 auch durch die Schlitze 16 passen, dann müssen geeignete Kontermuttern 18 zur Verfügung stehen, die sich ebenfalls an die Toleranzen anpassen. Dies wird dadurch erreicht, daß die Gewinde 19 der Vierkantkontermuttern 18 exzentrisch zu ihren Schlüsselflächen 21 sind . Wie Fig. 2 zeigt, ist der Abstand c einer Schlüsselfläche 21a kleiner als der Abstand d einer benachbarten Schlüsselfläche 21 b. Die gegenseitige Stellung der Befestigungsschrauben 17 ist bei dem Beispiel nach Fig. 4b anders als bei dem Beispiel nach Fig. 4c. Dennoch lassen sich beide Befestigungsschrauben 17 einwandfrei befestigen, weil im Fall nach Fig. 4c gegenüber dem Fall nach Fig. 4b die Kontermuttern 18 einmal nach links ( Kontermutter 18a ) und einmal nach rechts ( Kontermutter 18b ) um 90° verstellt eingesetzt sind. Damit die Kontermuttern 18 verdrehsicher festgelegt sind, ist vorgesehen, daß die Ränder 16a der Schlitze 16 auf der zur Leiste 11 gewandten Seite gegenüber der vollen Materialstärke des Befestigungsteiles 35a so vertieft sind, daß sich im Schlitzumfeld nutartige Vertiefungen 16b ergeben, in die die Kontermuttern 18 einlaßbar sind.

An der Oberkante 39 des Befestigungsteiles 35a ist ein etwa im rechten Winkel von ihm abstehender Ausleger 40 vorgesehen. Dieser Ausleger 40 legt sich beim Aufsetzen des Befestigungsteiles 35a auf die Leiste 11 auf deren obere Fläche 9. Das Befestigungsteil 35a stützt sich so oben an der Leiste 11 ab.

## Patentansprüche

1. Vorrichtung zum Befestigen von Sonnen- oder Blickschutzeinrichtungen an Holmen (8) von Fenstern, Türen odgl., die als Klemmschuh (31) auf eine Leiste (11) eines Holmes (8) aufklemmbar ist und die aus über eine Schulter (37) miteinander verbundenen Klemmflanschen (33,35) besteht, deren freie Enden (33a,35b) so gegeneinander federn, daß diese vor der Montage auf einem Abstand (a) gehalten sind, der kleiner ist als der Abstand (b) der Leistenseitenflächen (10), gegen die die Klemmflansche (33,35) zu drücken sind, und deren freie Enden (33a,35b) beim Aufstecken des Klemmschuhes (31) auf die Leiste (11) auseinander gespreizt werden unter Ausbildung einer dem Spreizen entgegenwirkenden Schließkraft, wobei einer der Klemmflansche (33,35) mit einem Befestigungsteil (35a) zusammenwirkt, wobei das Befestigungsteil (35a) einerseits und die Schulter (37) mit den Klemmflanschen (33,35) andererseits aus getrennten Materialstücken bestehen und wobei der mit dem Befestigungsteil (35a) zusammenwirkende Klemmflansch (35) derart in Richtung auf das an der Leiste (11) anliegende Befestigungsteil (35a) abgebogen und gegen eine Nut (22) des Befestigungsteil (35a) setzbar ist, daß der Klemmflansch (35) im montierten Zustand das Befestigungsteil (35a) gegen die Leiste (11) drückt, dadurch gekennzeichnet, daß das plattenförmige Befestigungsteil (35a) zwei parallele Schlitze (16) aufweist, die sich in seiner Längsrichtung erstrecken, und daß an den Schlitzen (16) Befestigungsglieder (17) von Halterungen (9) von Sonnen- oder Blickschutzeinrichtungen festlegbar sind.

2. Vorrichtung nach Anspruch 1, dadurch gekennzeichnet, daß die Ränder der Schlitze (16) auf der zur Leiste (11) gewandten Seite gegenüber der vollen Materialstärke so vertieft sind, daß in das Schlitzumfeld Kontermuttern (18a, 18b) einlaßbar sind.

3. Vorrichtung nach Anspruch 2, dadurch gekennzeichnet, daß in das Schlitzumfeld Kontermuttern (18a, 18b) eingelassen sind, deren Gewinde (19) exzentrisch zu ihren Schlüsselflächen (21) angeordnet sind.

4. Vorrichtung nach einem oder mehreren der Ansprüche 1 bis 3 dadurch gekennzeichnet, daß das Befestigungsteil (35a) an seiner Oberseite (9) mit einem über die Leiste (11) legbaren Ausleger (40) versehen ist.

5. Vorrichtung nach einem oder mehreren der Ansprüche 1 bis 4, dadurch gekennzeichnet, daß die zur Leiste (11) gelegenen Seiten der Klemmflansche bereichsweise mit rutschhemmendem Material versehen sind.

6. Vorrichtung nach Anspruch 5, dadurch gekennzeichnet, daß die zur Leiste (11) gelegene Seite des Befestigungsteiles (35a) in dem von den Schlitzen (16) freien Oberbereich mit rutschhemmendem Material (12) versehen ist.

7. Vorrichtung nach Anspruch 4, dadurch gekennzeichnet, daß das rutschhemmende Material (12) gummiartig ist.

8. Vorrichtung nach einem der Ansprüche 4, 5 oder 6, dadurch gekennzeichnet, daß das rutschhemmende Material (12) selbstklebend ist.

9. Vorrichtung nach einem oder mehreren der Ansprüche 1 bis 8, dadurch gekennzeichnet, daß das zum Ansetzen am Befestigungsteil (35a) vorgesehene Ende (35b) des einen Klemmflansches (35) an seinen Schmalseiten (23) mit vorstehenden Augen (24) versehen ist, die im montierten Zustand gegen die Enden (25) der als Quernut (22) ausgebildeten Nut drücken.

10. Vorrichtung nach einem oder mehreren der Ansprüche 1 bis 9, dadurch gekennzeichnet, daß die Enden (25) der Quernut (22) quer zu dieser ausgeweitet sind.

## Claims

1. Device for fastening of sun or sight protection means on transoms (8) of windows, doors or similar, which can be clamped onto a bar (11) of a transom (8) as a clamping joint (31) and comprising clamping flanges (33, 35) connected with one another via a shoulder (37), the free ends (33a, 35b) of the clamping flanges cushioning against one another in such a way that, before assembly, they are held at a distance (a) which is smaller than the distance (b) of the side surfaces (10) of the bars, against which the clamping flanges (33, 35) are to be pushed, and the free ends (33a, 35b) of which are spread apart when putting the clamping joint (31) onto the bar (11) forming a closing force counteracting the spreading, with one of the clamping flanges (33, 35) interacting with a fitting part (35 a), wherein the fitting part (35 a) on the one hand and the shoulder (37) with the clamping flanges (33, 35) on the other hand consist of separate pieces of material and wherein the fitting part (35a) interacting with the clamping flange (35) is bent in the direction of the fitting part (35 a) adjacent to the bar (11) and being positionable against a groove (22) of the fitting part (35 a) in such a way that the clamping flange (35) pushes the fitting part (35 a) against the bar (11) in assembled state, wherein the plate-shaped fitting part (35 a) comprises two parallel slits (16), which extend in a longitudinal direction, and wherein on the slits (16) fitting elements (17) of holders (9) of sun or sight protection means can be fastened.

2. Device according to claim 1, wherein the edges of the slits (16) on the side pointing towards the bar (11) are recessed in comparison with the complete thickness of the material in such a way that counter-nuts (18, 18 a) can be inserted into the environment of the slit.

3. Device according to claim 2, wherein the counter-nuts (18 a, 18 b), the threads of which are arranged eccentrically to their key surfaces (21), are inserted into the environment of the slit.

4. Device according to one or more of claims 1 to 3, wherein the fitting part (35 a) is provided on its upper side (9) with a jib (40) which can be laid across the bar (11).

5. Device according to one or more of claims 1 to 4, wherein the sides of the clamping flanges pointing towards the bar (11) are provided in sections with anti-slip material.

6. Device according to claim 5, wherein the side of the fitting part (35 a) pointing towards the bar (11) is provided with anti-slip material (12) in the upper area free of slits (16).

7. Device according to claim 4, wherein the anti-slip material (12) is rubber-like.

8. Device according to one of the claims 4, 5 or 6, wherein the anti-slip material (12) is self-adhesive.

9. Device according to one or more of the claims 1 to 8, wherein the end (35 b) of the one clamping flange (35) designated for attaching to the fitting part (35 a) is provided on its narrow sides (23) with protruding lugs (24), which in assembled state push against the ends (25) of the groove shaped as transverse groove (22).

10. Device according to one or more of the claims 1 to 9, wherein the ends (25) of the transverse groove (22) are extended transverse to the latter.

## Revendications

1. Système de fixation de dispositifs de protection contre le soleil ou les regards sur des traverses supérieures (8) de fenêtres, de portes ou d'autres éléments analogues, qui peut être serré comme un coussinet à serrage (31) sur une baguette (11) d'une traverse supérieure (8) et qui est constitué de brides de serrage (33, 35), qui sont reliées par un épaulement (37), dont les extrémités libres (33a, 35b) sont élastiques l'une vers l'autre de manière à être maintenues avant le montage à une distance (a) qui est inférieure à la distance (b) entre les surfaces latérales de baguette (10) contre lesquelles les brides de serrage (33, 35) doivent être appuyées et dont les extrémités libres (33a, 35b) sont écartées l'une de l'autre lorsque le coussinet à serrage (31) est enfoncé sur la baguette (11) en créant une force de fermeture agissant à l'encontre de l'écartement, dans lequel l'une des brides de serrage (33, 35) coopère avec une partie de fixation (35a), dans lequel la partie de fixation (35a) d'une part et l'épaulement (37) avec les brides de serrage (33, 35) d'autre part sont constitués de pièces de matériau séparées et dans lequel la bride de serrage (35) coopérant avec la pièce de fixation (35a) est pliée en direction de la partie de fixation (35a) placée contre la baguette (11) et peut être mise contre une rainure (22) de la partie de fixation (35a) de telle sorte que la bride de serrage (35) à l'état monté pousse la partie de fixation (35a) contre la baguette (11), caractérisé en ce que la partie de fixation (35a) en forme de plaque comporte deux fentes parallèles (16) qui s'étendent dans le sens de la longueur de cette partie de fixation et des éléments de fixation (17) de supports (9) de dispositifs de protection contre le soleil ou les regards peuvent être fixés aux fentes (16).

2. Système selon la revendication 1, caractérisé en ce que les bords des fentes (16) du côté tourné vers la baguette (11) sont creusés par rapport à toute l'épaisseur du matériau de telle sorte que des contre-écrous (18a, 18b) peuvent être encastrés aux environs des fentes.

3. Système selon la revendication 2, caractérisé en ce que des contre-écrous (18a, 18b) dont les filetages (19) sont agencés excentrés par rapport à leurs surfaces de clé (21) sont encastrés aux environs des fentes.

4. Système selon une ou plusieurs des revendications 1 à 3, caractérisé en ce que la partie de fixation (35a) est munie sur son dessus (9) d'un bras (40) qui peut être posé au-dessus de la baguette (11).

5. Système selon une ou plusieurs des revendications 1 à 4, caractérisé en ce que les côtés, placés contre la baguette (11), des brides de serrage sont munis sur certaines zones d'un matériau freinant le glissement.

6. Système selon la revendication 5, caractérisé en ce que le côté, placé contre la baguette (11), de la partie de fixation (35a) est muni d'un matériau freinant le glissement (12) dans la zone supérieure dégagée des fentes (16).

7. Système selon la revendication 4, caractérisé en ce que le matériau freinant le glissement (12) est du type caoutchouc.

8. Système selon l'une des revendications 4, 5 et 6, caractérisé en ce que le matériau freinant le glissement (12) est autocollant.

9. Système selon une ou plusieurs des revendications 1 à 8, caractérisé en ce que l'extrémité (35b), prévue pour la pose sur la partie de fixation (35a), d'une bride de serrage (35) est munie sur ses côtés étroits (23) d'oeillets (24) qui dépassent et qui appuient à l'état monté contre les extrémités (25) de la rainure conçue comme une rainure transversale (22).

10. Système selon une ou plusieurs des revendications 1 à 9, caractérisé en ce que les extrémités (25) de la rainure transversale (22) sont élargies transversalement par rapport à celle-ci.
